# FASCICULE DE BREVET EUROPEEN

(11) **EP 3 061 871 B1**
(45) Date de publication et mention de la délivrance du brevet: **13.09.2017**
(21) Numéro de dépôt: 16157161.7
(22) Date de dépôt: 24.02.2016
(51) Int. Cl.: E02B 17/02, E02B 17/00, E02D 27/10, E02D 27/50, E02D 7/22, E02D 27/52

(54) **STRUCTURE GRAVITAIRE DESTINEE A UNE CONSTRUCTION MARITIME DE GENIE CIVIL ET PROCEDE DE FABRICATION ASSOCIE**
SCHWERKRAFTSTRUKTUR, DIE FÜR EINE MARITIMES TIEFBAUPROJEKT BESTIMMT IST, UND ENTSPRECHENDES HERSTELLUNGSVERFAHREN
GRAVITY STRUCTURE FOR A MARITIME CIVIL-ENGINEERING CONSTRUCTION AND ASSOCIATED MANUFACTURING METHOD

(30) Priorité: 27.02.2015 FR 1551689
(43) Date de publication de la demande: 31.08.2016
(73) Titulaire: SOLETANCHE FREYSSINET, 92500 Rueil Malmaison (FR)
(72) Inventeur: RABARON, Vincent, 75003 PARIS (FR); COMBESCURE, Etienne, 92500 RUEIL MALMAISON (FR); COUDRY, Michel, 92500 RUEIL MALMAISON (FR)
(74) Mandataire: Cabinet Plasseraud

(56) Documents cités:
- FR-A1- 2 645 827
- US-A1- 2013 084 136

## Description

L'invention a pour objet une structure gravitaire destinée à une construction maritime de génie civil et un procédé de fabrication associé.

Une structure gravitaire connue comprend un radier configuré pour être posé sur un sol marin et solidaire d'un fût dirigé dans une direction principale sensiblement orthogonale au radier.

La construction maritime de génie civil à laquelle est destinée une telle structure gravitaire est par exemple une éolienne en mer ou encore un pont.

En position de service, c'est-à-dire quand la structure gravitaire repose sur le sol marin, le fût est disposé sensiblement verticalement et est surmonté d'un mât lui-même muni d'une nacelle et de pâles quand la construction maritime est une éolienne, surmonté d'une pile et d'un tablier quand la construction est un pont.

Etant donné les contraintes mécaniques, en particulier dues aux vents et à la houle, s'exerçant sur la structure gravitaire, ainsi que ses dimensions, il est primordial d'assurer la stabilité de la structure gravitaire en position de de service.

Pour ce faire, il est nécessaire de préparer le sol marin avant l'installation de la structure gravitaire par un dragage préliminaire, suivi d'une pose d'une couche de nivellement et d'une éventuelle couche de protection anti-affouillement.

Or le radier, prévu en forme de cylindre, doit présenter un diamètre très large, de l'ordre de quelques dizaines de mètres, ce qui implique que la zone de sol marin à préparer est elle-même très large.

Du fait des grandes dimensions de la structure, et en particulier des dimensions du radier, il est également nécessaire de prévoir de grandes quantités de béton et d'acier, matériaux dont est généralement constituée la structure gravitaire.

Il résulte aussi des grandes dimensions de la structure gravitaire que le procédé d'installation en mer, dans la position de service, de la structure gravitaire est long et complexe à mettre en oeuvre.

De plus, il est nécessaire de remplir le fût avec du ballast pour parfaire l'installation de la structure gravitaire, opération qui s'avère d'autant plus coûteuse que le matériau, par exemple du sable de ballast, doit être acheminé depuis un port ou une zone de dragage.

Le but de l'invention est de remédier au moins partiellement à ces inconvénients.

A cet effet, l'invention a pour objet une structure gravitaire destinée à une construction maritime de génie civil, comprenant un radier configuré pour être posé sur un sol marin et solidaire d'un fût dirigé dans une direction principale sensiblement orthogonale audit radier, caractérisé en ce que la structure gravitaire comprend au moins un tirant d'ancrage s'étendant dans ledit fût et dans le radier, la structure gravitaire étant configurée pour que, dans une position de service de la structure gravitaire, ledit au moins un tirant d'ancrage soit ancré dans ledit sol

Le document FR2645827 divulgue une structure gravitaire comprenant les caractéristiques du préambule de la revendication 1.

Grâce à la structure gravitaire selon l'invention, la stabilité de la structure gravitaire est en partie assurée par ledit au moins un tirant d'ancrage.

Ainsi, les dimensions de la structure gravitaire, et en particulier le diamètre du radier, peuvent être réduites, par exemple de 20 à 30 %, comparativement à l'état de la technique, ce dont il résulte une diminution des quantités de béton et d'acier nécessaires pour la fabrication de la structure gravitaire, de même qu'une diminution de la dimension de la zone du sol marin à préparer avant installation de la structure gravitaire en position de service .

Il en résulte également que la structure gravitaire est moins lourde que dans l'état de l'art, et peut donc être plus facilement transportée puis installée, par exemple à l'aide d'un navire de transport gros porteur (« heavy-lift vessel »), ce qui n'est pas possible pour une structure plus lourde de l'art antérieur sans qu'il soit nécessaire de mobiliser un navire de capacité exceptionnelle.

De plus, les dimensions réduites de la structure gravitaire garantissent que les efforts exercés sur la structure gravitaire par la houle soient plus faibles.

Un autre avantage de l'invention réside dans le fait que le ou les tirants d'ancrage pré-contraignent verticalement le fût de la structure gravitaire, ce qui, d'une part, améliore la stabilité de la structure gravitaire et, d'autre part, réduit éventuellement le nombre d'autres dispositifs de précontrainte à prévoir pour le fût.

Un avantage supplémentaire est que, du fait des dimensions et du poids réduits de la structure gravitaire selon l'invention, un remplissage en eau du fût suffit pour assurer la stabilité de la structure gravitaire sur le sol marin. Ainsi, le procédé de fabrication de la structure gravitaire selon l'invention s'affranchit du transport et du remplissage du matériau de ballast qui est nécessaire à la structure gravitaire selon l'état de l'art, comme déjà mentionné.

Par ailleurs, la maintenance et le contrôle du ou des tirants d'ancrage sont simples à mettre en oeuvre. II est par exemple possible de vérifier et d'ajuster si nécessaire la tension résiduelle de chaque tirant par une technique connue de pesage (ou « lift-off test »).

Selon une autre caractéristique de l'invention, le fût comprend une extrémité opposée au radier, et ledit au moins un tirant d'ancrage s'étend depuis l'extrémité opposée au radier dans le fût.

Selon une autre caractéristique de l'invention, la structure gravitaire comprend au moins un tube de guidage dudit au moins un tirant d'ancrage s'étendant depuis l'extrémité opposée au radier jusque dans le radier.

Selon une autre caractéristique de l'invention, le fût est creux et comprend une colonne et une base conique.

Selon une autre caractéristique de l'invention, chaque tube de guidage étant disposé dans une paroi longitudinale du mât et à l'air libre dans la base conique.

Selon une autre caractéristique de l'invention, la structure gravitaire comprend une plateforme amovible.

Selon une autre caractéristique de l'invention, la structure gravitaire comprend au moins deux tirants d'ancrage.

L'invention a également pour objet un procédé de fabrication d'une structure gravitaire destinée à une construction maritime de génie civil, à partir d'un radier configuré pour être posé sur un sol marin et solidaire d'un fût dirigé dans une direction principale sensiblement orthogonale audit radier, le procédé de fabrication comprenant une étape de mise en place d'au moins un tirant d'ancrage de sorte que ledit au moins un tirant s'étende dans le fût et dans le radier, la structure gravitaire étant configurée pour que dans une position de service le tirant d'ancrage soit ancré dans le sol marin.

Selon une autre caractéristique de l'invention, l'étape de mise en place dudit au moins un tirant d'ancrage est précédée par une étape de mise en place d'au moins un tube de guidage dudit au moins un tirant d'ancrage s'étendant depuis une extrémité du fût opposée au radier, jusqu'au radier.

Selon une autre caractéristique de l'invention, le procédé comprend une étape préalable aux étapes de mise en place de tirant, comprenant une étape d'installation de la structure gravitaire sur un sol marin, le fût étant érigé dans une position verticale.

Selon une autre caractéristique de l'invention, le procédé comprend une étape de remplissage en eau d'une partie intérieure immergée de la structure gravitaire.

Selon une autre caractéristique de l'invention, l'étape de mise en place dudit au moins un tirant d'ancrage comprend une étape d'installation de la plateforme amovible à une extrémité du fût opposé au radier.

Selon une autre caractéristique de l'invention, le procédé comprend une étape de forage par un outil de forage disposé dans ledit au moins un tube de guidage, au cours de laquelle l'outil de forage creuse un trou dans le sol marin, puis le tirant est introduit dans le tube de guidage et dans le trou foré.

Selon une autre caractéristique de l'invention, l'étape de mise en place dudit au moins un tirant d'ancrage comprend une étape de scellement dudit au moins un tirant d'ancrage au cours de laquelle le trou de forage est l'objet d'une injection de coulis.

Selon une autre caractéristique de l'invention, l'étape de mise en place dudit au moins un tirant d'ancrage comprend une étape de mise en tension dudit au moins un tirant d'ancrage effectuée à un ancrage supérieur.

D'autres caractéristiques et avantages de l'invention apparaîtront encore à la lecture de la description qui va suivre. Celle-ci est purement illustrative et doit être lue en regard des dessins annexés sur lesquels :
- la figure 1 illustre une structure gravitaire selon la présente invention ;
- la figure 2 illustre la structure gravitaire de la figure 1 dans une application à une éolienne en mer ;
- la figure 3 illustre la structure gravitaire de la figure 1 dans une application à un pont à hauban ;
- les figures 4a à 4e illustrent un procédé de fabrication de la structure gravitaire de la figure 1 ; et
- la figure 5 est une vue en coupe d'un détail de la figure 1.

### Structure gravitaire

Comme visible à la figure 1, une structure gravitaire 1, destinée à une construction maritime de génie civil, comprend un radier 2 configuré pour être posé sur un sol marin S et solidaire d'un fût 3 dirigé dans une direction principale sensiblement orthogonale au radier 2.

Sur la figure 1, la structure gravitaire 1 est illustrée dans une position correspondant à une phase de construction avant installation de l'éolienne dans laquelle la structure gravitaire repose sur le sol marin S qui a été éventuellement préparé en vue de l'installation de la structure gravitaire 1 par des opérations préliminaires connues de l'homme du métier.

Une fois installé, le radier 2 est en contact avec le sol S tandis que le fût 3 est érigé verticalement.

Comme visible sur la figure 1, le fût 3 comprend une colonne 4 formant partie haute du fût 3 et une base 5 formant partie basse du fût 3.

La colonne 4 présente une forme générale tubulaire.

La base 5 présente une forme générale conique qui s'évase depuis le mât 4 jusqu'au radier 2.

La colonne 4 et la base 5 sont creuses.

Comme visible sur la figure 1, la base 5 est complètement immergée tandis que la colonne 4 est partiellement immergée.

Le radier 2 comprend une partie 6 interne à la base 5 prolongée d'une partie externe 7.

Le radier 2 présente une forme générale circulaire d'épaisseur sensiblement constante sous la base 5 et pouvant présenter une pente ou un dévers radial (un biseau) sur sa partie externe 7.

La structure gravitaire 1 est avantageusement munie de façon temporaire, comme il va être expliqué ci-après, d'une plateforme amovible 8 disposée à une extrémité supérieure 9 de la colonne 4.

En d'autres termes, le radier 2 constitue l'extrémité inférieure de la structure gravitaire 1 tandis que la plateforme 8 est disposée à une extrémité supérieure 9 de la structure gravitaire 1.

La structure gravitaire 1 comprend au moins un tirant d'ancrage 10 s'étendant dans le fût 3 et dans le radier 2.

Sur les figures, deux tirants d'ancrage 10 sont représentés.

Néanmoins, l'invention ne se limite pas à ce nombre, et il est bien entendu envisageable de munir la structure 1 d'un unique tirant d'ancrage ou au contraire de munir la structure 1 d'une pluralité de tirants répartis sur la circonférence de la colonne.

La structure gravitaire 1 est configurée pour que chacun des tirants d'ancrage 10 soit ancré dans le sol marin S.

Comme visible sur la figure 1, les tirants d'ancrage 10 s'étendent depuis la plateforme 8 dans le fût 3 et le radier 2.

En d'autres termes, l'une 11 des extrémités 11, 12 des tirants d'ancrage 10, autrement appelées ancrages supérieur et inférieur, est disposée dans l'extrémité supérieure 9.

Comme visible sur la figure 1, l'ancrage supérieur 11 de chaque tirant 10 est placé à proximité immédiate de la face supérieure du fût 3.

L'autre extrémité 12 est disposée dans le sol marin S.

Chaque tirant d'ancrage 10 est tendu entre ses extrémités 11, 12, ce qui assure une précontrainte verticale du fût 3.

Comme visible sur la figure 1, la structure gravitaire 1 comprend deux tubes de guidage 13, chacun des tubes 13 étant associé à l'un des tirants 10.

En d'autres termes, chaque tirant 10 s'étend dans un tube de guidage 13 depuis l'extrémité supérieure 9 jusque dans le radier 2.

Avantageusement, chaque tube de guidage 13 protège le tirant d'ancrage 10 associé.

Comme illustré sur les figures 1 et 5, chaque tube de guidage 13 est disposé dans une paroi longitudinale 14 de la colonne 4 et à l'air libre dans la base conique 5.

Les tubes de guidage permettent de guider l'enfilage des tirants d'ancrage 10 ainsi que le déplacement d'une foreuse, comme il va être expliqué ci-après.

Comme plus particulièrement visible à la figure 5, un élément de solidarisation 15, comprenant une pièce d'ancrage 16, par exemple de type trompette, et un capot 17 couvrant un bloc d'ancrage (non figuré). La structure gravitaire 1 comprend également un dispositif de connexion spécifique disposé dans une surface 18 du radier 15 faisant interface avec le sol marin S.

La structure gravitaire 1 est illustrée dans une application à une éolienne en mer à la figure 2 et dans une application à un pont à la figure 3.

Dans l'application de la figure 2, la plateforme 8 a été retirée avant ancrage d'un mât 20 portant une nacelle 21 et des pâles 22 en tête de la colonne 4.

La figure 5 illustre à la référence 19 des éléments pour solidariser le mât 20 à la structure gravitaire 1.

Dans l'application de la figure 3, les plateformes 8 ont été retirées avant que des pylônes 24 et qu'un tablier 23 soient érigés sur les extrémités supérieures 9 des structures gravitaires 1.

### Procédé de fabrication

Comme visible sur la figure 4a, un procédé de fabrication de la structure gravitaire 1 comprend une étape d'installation de la sous-structure comprenant le fût 3 et le radier 2, mais pas les tirants d'ancrage 10.

Au cours de cette étape, le radier 2 est posé sur le sol marin S préparé préalablement tandis que le fût 3 est érigé sensiblement verticalement.

Un remplissage en eau du fût 3, concomitant à la pose de la sous-structure permet à la sous-structure de s'immerger progressivement jusqu'au contact du radier 2 avec le sol marin S.

Puis, comme illustrée aux figures 4b et 4c, le procédé de fabrication comprend une étape d'installation de la plateforme 8 à l'extrémité supérieure 8 du fût 3. Cette étape est de préférence réalisée par un navire grue.

Une fois la plateforme 8 en place, on y apporte tout équipement E nécessaire à l'installation des tirants.

Avantageusement, dans une étape préalable non illustrée, c'est-à-dire avant l'étape d'installation du radier 2 sur le sol marin S, chaque tube de guidage est mis en place dans le fût 3 lors de la construction de la sous-structure 1, avant son transport sur site de pose.

Comme visible sur la figure 4d, le procédé de fabrication comprend ensuite une étape de mise en place de chaque tirant d'ancrage 10 dans le tube de guidage 13 associé.

Pour ce faire, le procédé comprend une étape de forage par un outil de forage amené au contact du sol marin S après s'être déplacé dans chaque tube de guidage 13.

Au cours de cette étape, l'outil de forage creuse un trou T dans le sol marin S.

Ensuite, l'outil de forage est extrait du tube de guidage13 ; le tirant d'ancrage 10 est alors introduit dans le tube de guidage associé 13 puis dans le trou foré T.

De préférence, l'étape de forage comprend une étape préliminaire de forage d'un avant trou facilitée par le dispositif de connexion spécifique ménagé à l'interface du radier et du sol marin, selon une méthode connue de l'homme du métier.

Ensuite, le procédé comprend une étape de scellement de chaque tirant d'ancrage 10 dans le trou de forage T associé par injection de coulis autour du tirant d'ancrage 10 dans le trou de forage T.

Le procédé de fabrication comprend également une étape de mise en tension effectuée à l'ancrage supérieur 11, sur la plateforme 8, avantageusement par un vérin de grande course, du fait de la longueur libre importante, de chaque tirant d'ancrage 10.

Après installation et mise en tension des tirants d'ancrage 10, la plateforme 8 est démobilisée, éventuellement vers une autre structure gravitaire, comme visible à la figure 4e.

Comme déjà mentionné, l'invention assure une précontrainte qui peut être associée en parallèle à des câbles de précontrainte équipant la structure 1 et connus de l'homme du métier, en même temps qu'elle permet une réduction des dimensions et du poids de la structure gravitaire.

## Revendications

1. Structure gravitaire destinée à une construction maritime de génie civil, comprenant un radier (2) configuré pour être posé sur un sol marin (S) et solidaire d'un fût (3) dirigé dans une direction principale sensiblement orthogonale audit radier (2), **caractérisé en ce que** la structure gravitaire (1) comprend au moins un tirant d'ancrage (10) s'étendant dans ledit fût (3) et dans le radier (2), la structure gravitaire (1) étant configurée pour que, dans une position de service de la structure gravitaire, ledit au moins un tirant d'ancrage (10) soit ancré dans le sol marin (S).

2. Structure gravitaire selon la revendication 1, dans laquelle le fût (3) comprend une extrémité (9) opposée au radier (2), et dans lequel ledit au moins un tirant d'ancrage (10) s'étend depuis l'extrémité (9) opposée au radier dans le fût (3).

3. Structure gravitaire selon la revendication 2, la structure gravitaire comprenant au moins un tube de guidage (13) dudit au moins un tirant d'ancrage (10) s'étendant depuis l'extrémité (9) opposée au radier (2) jusque dans le radier (2).

4. Structure gravitaire selon la revendication précédente, dans laquelle le fût (3) est creux et comprend une colonne (4) et une base conique (5), chaque tube de guidage (13) étant disposé dans une paroi longitudinale de la colonne (4) et à l'air libre dans la base conique (5).

5. Structure gravitaire selon l'une des revendications 1 à 4, comprenant une plateforme amovible (8).

6. Structure gravitaire selon l'une des revendications 1 à 5, comprenant une pluralité de tirants d'ancrage (10).

7. Procédé de fabrication d'une structure gravitaire destinée à une construction maritime de génie civil, à partir d'un radier (2) configuré pour être posé sur un sol marin et solidaire d'un fût (3) dirigé dans une direction principale sensiblement orthogonale audit radier (2), le procédé de fabrication comprenant une étape de mise en place d'au moins un tirant d'ancrage (10) de sorte à ce que ledit au moins un tirant s'étende dans le fût (3) et dans le radier (2), la structure gravitaire étant configurée pour que dans une position de service le tirant d'ancrage (10) soit ancré dans le sol marin.

8. Procédé de fabrication selon la revendication 7, dans lequel l'étape de mise en place dudit au moins un tirant d'ancrage (10) est précédée par une étape de mise en place d'au moins un tube de guidage (13) dudit au moins un tirant d'ancrage (10) s'étendant depuis une extrémité (9) du fût (3) opposée au radier (2), jusqu'au radier (2).

9. Procédé de fabrication selon l'une des revendications 7 ou 8, comprenant une étape préalable aux étapes de mise en place de tirant, comprenant une étape d'installation du radier (2) sur un sol marin, le fût (3) étant érigé dans une position verticale.

10. Procédé de fabrication selon l'une des revendications 7 à 9, comprenant une étape de remplissage en eau d'une partie intérieure immergée de la structure gravitaire.

11. Procédé de fabrication selon l'une des revendications 8 à 10, dans lequel l'étape de mise en place dudit au moins un tirant d'ancrage (10) comprend une étape d'installation d'une plateforme amovible (8) à une extrémité (9) du fût (3) opposé au radier (2).

12. Procédé de fabrication selon l'une des revendications 8 à 11, comprenant une étape de forage par un outil de forage disposé dans ledit au moins un tube de guidage, au cours de laquelle l'outil de forage creuse un trou dans le sol marin, puis le tirant est introduit dans le tube de guidage et dans le trou foré.

13. Procédé de fabrication selon la revendication 12, dans lequel l'étape de mise en place dudit au moins un tirant d'ancrage comprend une étape de scellement dudit au moins un tirant d'ancrage au cours de laquelle le trou de forage est l'objet d'une injection de coulis.

14. Procédé de fabrication selon l'une des revendications 11 à13, dans lequel l'étape de mise en place dudit au moins un tirant d'ancrage comprend une étape de mise en tension dudit au moins un tirant d'ancrage effectuée à un ancrage supérieur (11).

## Patentansprüche

1. Schwerkraftstruktur, die für ein maritimes Tiefbauprojekt bestimmt ist, aufweisend ein Fundament (2), das konfiguriert ist, auf einem Meeresboden (S) angeordnet zu werden, und das fest mit einem Schaft (3) verbunden ist, der sich in einer Hauptrichtung erstreckt, die im Wesentlichen orthogonal zu dem Fundament (2) ist, **dadurch gekennzeichnet, dass** die Schwerkraftstruktur (1) mindestens einen Zuganker (10) aufweist, der sich in dem Schaft (3) und in dem Fundament (2) erstreckt, wobei die Schwerkraftstruktur (1) so konfiguriert ist, dass in einer Betriebsposition der Schwerkraftstruktur der mindestens eine Zuganker (10) in dem Meeresboden (S) verankert ist.

2. Schwerkraftstruktur nach Anspruch 1, in welcher der Schaft (3) ein bezüglich des Fundaments (2) gegenüberliegendes Ende (9) aufweist, und wobei sich der mindestens eine Zuganker (10) von dem bezüglich des Fundaments (2) gegenüberliegenden Ende (9) aus in dem Schaft (3) erstreckt.

3. Schwerkraftstruktur nach Anspruch 2, wobei die Schwerkraftstruktur mindestens ein Führungsrohr (13) zum Führen des mindestens einen Zugankers (10) aufweist, das sich von dem bezüglich des Fundaments (2) gegenüberliegenden Ende (9) bis in das Fundament (2) erstreckt.

4. Schwerkraftstruktur nach dem vorstehenden Anspruch, in welcher der Schaft (3) hohl ist und eine Säule (4) und eine konische Basis (5) aufweist, wobei jedes Führungsrohr (13) in einer Längswand der Säule (4) und an der freien Luft in der konischen Basis (5) angeordnet ist.

5. Schwerkraftstruktur nach einem der Ansprüche 1 bis 4, aufweisend eine abnehmbare Plattform (8).

6. Schwerkraftstruktur nach einem der Ansprüche 1 bis 5, aufweisend mehrere Zuganker (10).

7. Verfahren zur Herstellung einer Schwerkraftstruktur, die für ein maritimes Tiefbauprojekt bestimmt ist, ausgehend von einem Fundament (2), das konfiguriert ist, auf einem Meeresboden angeordnet zu werden, und das fest mit einem Schaft (3) verbunden ist, der sich in einer Hauptrichtung erstreckt, die im Wesentlichen orthogonal zu dem Fundament (2) ist, wobei das Herstellungsverfahren einen Schritt des Anordnens mindestens eines Zugankers (10) aufweist, derart, dass der mindestens eine Zuganker sich in dem Schaft (3) und in dem Fundament (2) erstreckt, wobei die Schwerkraftstruktur so konfiguriert ist, dass in einer Betriebsposition der mindestens eine Zuganker (10) in dem Meeresboden verankert ist.

8. Herstellungsverfahren nach Anspruch 7, in welchem dem Schritt des Anordnens des mindestens einen Zugankers (10) ein Schritt des Anordnens mindestens eines Führungsrohrs (13) zum Führen des mindestens einen Zugankers (10) vorangeht, das sich von einem bezüglich des Fundaments (2) gegenüberliegenden Ende (9) des Schafts (3) bis zu dem Fundament (2) erstreckt.

9. Herstellungsverfahren nach einem der Ansprüche 7 oder 8, aufweisend einen den Zugankeranordnungsschritten vorausgehenden Schritt, der einen Schritt des Aufstellens des Fundaments (2) auf einem Meeresboden aufweist, wobei der Schaft in einer vertikalen Position aufgerichtet ist.

10. Herstellungsverfahren nach einem der Ansprüche 7 bis 9, aufweisend einen Schritt des Füllens eines eingetauchten Innenteils der Schwerkraftstruktur mit Wasser.

11. Herstellungsverfahren nach einem der Ansprüche 8 bis 10, in welchem der Schritt des Anordnens des mindestens einen Zugankers (10) einen Schritt des Anbringens einer abnehmbaren Plattform (8) an einem bezüglich des Fundaments (2) gegenüberliegenden Ende (9) des Schafts (3) aufweist.

12. Herstellungsverfahren nach einem der Ansprüche 8 bis 11, aufweisend einen Schritt des Bohrens mit Hilfe eines in dem mindestens einen Führungsrohr angeordneten Bohrwerkzeugs, in dessen Verlauf das Bohrwerkzeug ein Loch in den Meeresboden bohrt, wobei darauf der Zuganker in das Führungsrohr und in das gebohrte Loch eingeführt wird.

13. Herstellungsverfahren nach Anspruch 12, in welchem der Schritt des Anordnens des mindestens einen Zugankers einen Schritt des Versiegelns des mindestens einen Zugankers aufweist, in dessen Verlauf das Bohrloch Objekt einer Mörteleinspritzung ist.

14. Herstellungsverfahren nach einem der Ansprüche 11 bis 13, in welchem der Schritt des Anordnens des mindestens einen Zugankers einen Schritt des Setzens des mindestens einen Zugankers unter Spannung aufweist, der an einer oberen Verankerung (11) durchgeführt wird.

## Claims

1. Gravity structure intended for a marine civil-engineering construction, comprising a slab (2) configured so as to be placed on a sea bed (S) and secured to a shaft (3) directed in a principal direction substantially orthogonal to said slab (2), **characterised in that** the gravity structure (1) comprises at least one anchoring tie rod (10) extending in said shaft (3) and in the slab (2), the gravity structure (1) being configured so that, in a service position of the gravity structure, said at least one anchoring tie rod (10) is anchored in the sea bed (S).

2. Gravity structure according to claim 1, in which the shaft (3) comprises an end (9) opposite to the slab (2), and in which said at least one anchoring tie rod (10) extends from the end (9) opposite to the slab in the shaft (3).

3. Gravity structure according to claim 2, the gravity structure comprising at least one tube (13) for guiding said at least one anchoring tie rod (10) extending from the end (9) opposite to the slab (2) into the slab (2).

4. Gravity structure according to the preceding claim, in which the shaft (3) is hollow and comprises a column (4) and a conical base (5), each guide tube (13) being disposed in a longitudinal wall of the column (4) and in open air in the conical base (5).

5. Gravity structure according to one of claims 1 to 4, comprising a removable platform (8).

6. Gravity structure according to one of claims 1 to 5, comprising a plurality of anchoring tie rods (10).

7. Method for manufacturing a gravity structure intended for a marine civil-engineering construction, using a slab (2) configured so as to be placed on a sea bed and secured to a shaft (3) directed in a principal direction orthogonal to said slab (2), the manufacturing method comprising a step of placing at least one anchoring tie rod (10) so that said at least one tie rod extends in the shaft (3) and in the slab (2), the gravity structure being configured so that, in a service position, the anchoring tie rod (10) is anchored in the sea bed.

8. Manufacturing method according to claim 7, in which the step of placing said at least one anchoring tie rod (10) is preceded by a step of placing at least one tube (13) for guiding said at least one anchoring tie rod (10) extending from an end (9) of the shaft (3) opposite to the slab (2), as far as the slab (2).

9. Manufacturing method according to one of claims 7 or 8, comprising a step prior to the steps of placing the tie rod, comprising a step of installing the slab (2) on a sea bed, the shaft (3) being erected in a vertical position.

10. Manufacturing method according to one of claims 7 to 9, comprising a step of filling with water an immersed internal part of the gravity structure.

11. Manufacturing method according to one of claims 8 to 10, in which the step of placing said at least one anchoring tie rod (10) comprises a step of installing a removable platform (8) at an end (9) of the shaft (3) opposite to the slab (2).

12. Manufacturing method according to one of claims 8 to 11, comprising a step of drilling with a drilling tool disposed in said at least one guide tube, during which the drilling tool hollows out a hole in the sea bed, and then the tie rod is introduced into the guide tube and into the drilled hole.

13. Manufacturing method according to claim 12, in which the step of placing said at least one anchoring tie rod comprises a step of anchoring said at least one anchoring tie rod during which the drilling hole is the subject of an injection of grout.

14. Manufacturing method according to one of claims 11 to 13, in which the step of placing said at least one anchoring tie rod comprises a step of tensioning said at least one anchoring tie rod performed at a top anchoring (11).
